# EUROPÄISCHE PATENTSCHRIFT

(11) **EP 4 147 836 B1**
(45) Veröffentlichungstag und Bekanntmachung des Hinweises auf die Patenterteilung: **08.07.2026**
(21) Anmeldenummer: 22193488.8
(22) Anmeldetag: 01.09.2022
(51) Int. Cl.: B27M 1/08

(54) **HOLZBEARBEITUNGSVORRICHTUNG ZUM BEARBEITEN VON PLATTENFÖRMIGEN WERKSTÜCKEN AUS HOLZ ODER HOLZERSATZSTOFFEN UND VERFAHREN ZUM BETRIEB EINER SOLCHEN**
WOOD PROCESSING DEVICE FOR PROCESSING BOARD-SHAPED WORKPIECES MADE OF WOOD OR WOOD SUBSTITUTES AND METHOD FOR OPERATING SAME
DISPOSITIF DE TRAITEMENT DU BOIS POUR L'USINAGE DE PIÈCES EN FORME DE PLAQUES EN BOIS OU EN SUCCÉDANÉS DE BOIS ET PROCÉDÉ DE FONCTIONNEMENT D'UN TEL DISPOSITIF

(30) Priorität: 09.09.2021 DE 102021123403
(43) Veröffentlichungstag der Anmeldung: 15.03.2023
(73) Patentinhaber: IMA Schelling Deutschland GmbH, 32312 Lübbecke (DE)
(72) Erfinder: Hielscher, Ulrich, 32312 Lübbecke (DE)
(74) Vertreter: Schober, Mirko

(56) Entgegenhaltungen:
- EP-A1- 2 865 484
- EP-A2- 1 281 491
- DE-A1- 102014 204 695

## Beschreibung

Die Erfindung betrifft eine Holzbearbeitungsvorrichtung zum Bearbeiten von plattenförmigen Werkstücken aus Holz oder Holzersatzstoffen nach dem Oberbegriff des Anspruchs 1 und ein Verfahren zum Betrieb einer Holzverarbeitungseinrichtung bei welchem die Werkstücke nach einem der vorigen Ansprüche zugeführt werden. Die Holzbearbeitungseinrichtung gemäß dem Oberbegriff des Anspruchs 1 ist aus dem Dokument DE 10 2014 204 695 A1 bekannt.

Eine weitere beispielhafte Vorrichtung ist zum Beispiel aus DE 10 2017 001 703 A1 bekannt. In der Regel verfügen diese Vorrichtungen 1, wie aus Fig. 1 zu entnehmen, über einen Bearbeitungsbereich 20, in welchem Werkstücke W einer Bearbeitung durch Bearbeitungsaggregate 19 zugeführt werden, z. B. können dort Säge- oder Fräsvorgänge aber auch Bekantungsvorgänge durchgeführt werden. In der Regel verfügt eine solche Vorrichtung über ein automatisiertes Einschub- oder Einzugsystem 16, 17, welches die Werkstücke W erfasst und in den Bearbeitungsbereich 20 führt, durch welchen sie dann in der Regel entlang einer Kettenbahn 13 in Vorschubrichtung X geführt werden. Entsprechend muss das entsprechende Werkstück W an einem Aufgabebereich 11 der Holzbearbeitungsvorrichtung 1 händisch aufgegeben werden, damit es später durch das Einschub- oder Einzugsystem 16, 17 erfasst und in den Bearbeitungsbereich 20 verbracht werden kann. Jede Holzbearbeitungsvorrichtung 1 weist - auf einer Seite der Linie L - eine dem Bearbeitungsbereich 20 abgewandte erste Seite A (im Folgenden auch kurz A-Seite genannt) und - auf der anderen Seite der Linie L - eine dem Bearbeitungsbereich 20 zugewandte zweite Seite B (im Folgenden auch kurz B-Seite genannt) auf. Damit ein Werkstück W also in den Bearbeitungsbereich 20 gelangen kann, liegt der Aufgabebereich 11, in welchem sich meist Auflagen 15, 12 und/oder Anschläge 14 für die Werkstücke W befinden, der Holzverarbeitungsvorrichtung 1 zwangsläufig auf der B-Seite.

Bei händischer Aufgabe des Werkstücks ist es aber möglich, dass die Bedienperson 18 mit der Hand in den Bearbeitungsbereich 20 oder zumindest in den Wirkbereich des Einschub- oder Einzugsystems 16, 17 gelangt. Dies birgt erhebliches Gefahrenpotenzial.

Aufgabe der vorliegenden Erfindung ist es daher, die eingangs genannte Holzverarbeitungsvorrichtung dahingehend weiterzuentwickeln, dass diese potenzielle Gefahr verringert oder beseitigt wird.

Gelöst wird diese Aufgabe durch eine Holzverarbeitungsvorrichtung mit den Merkmalen des Anspruchs 1 und ein Verfahren zum Betrieb einer solchen mit den Merkmalen des Anspruchs 8.

Vorteilhafte Ausführungsformen finden sich in den jeweils abhängigen Ansprüchen.

Die erfindungsgemäße Holzbearbeitungsvorrichtung zum Bearbeiten von plattenförmigen Werkstücken aus Holz oder Holzersatzstoffen weist einen Bearbeitungsbereich auf, in welchem sich das Werkstück während dessen Bearbeitung aufhält und welcher wenigstens ein Bearbeitungsaggregat aufweist, mit welchem das Werkstück bearbeitet werden kann. Ferner ist in der Holzbearbeitungsvorrichtung ein Einschub- oder Einzugsystem vorhanden, welches dazu ausgelegt ist, das plattenförmige Werkstück zu erfassen und in den Bearbeitungsbereich einzuschieben. Des Weiteren verfügt die erfindungsgemäße Holzbearbeitungsvorrichtung über einen Aufgabebereich, in welchem ein Werkstück automatisiert oder manuell zur nachfolgenden Erfassung durch das Einschub- oder Einzugsystem aufgegeben werden kann. Dabei weist die Holzbearbeitungsvorrichtung eine dem Bearbeitungsbereich abgewandte erste Seite und einem dem Bearbeitungsbereich zugewandte zweite Seite auf. Erfindungsgemäß ist der Aufgabebereich auf der ersten Seite angeordnet.

Dadurch wird vermieden, dass Personal bei der Aufgabe eines Werkstücks mit den Händen in einen Gefahrenbereich hinein gelangt.

Vorteilhafterweise kann das Einschub- oder Einzugsystem dazu ausgelegt sein, das Werkstück, insbesondere mittels in einer ersten Richtung verschieblichen Nocken oder Greifern, in einer ersten Richtung in den Bearbeitungsbereich einzuschieben oder einzuziehen. Ob hier der Einschub oder Einzug gewählt wird, hängt von der Geometrie der Holzverarbeitungsvorrichtung ab und auch von der Größe der zu verarbeitenden Werkstücke.

Nach einer bevorzugten Ausführungsform der vorliegenden Erfindung ist vorgesehen, dass die Holzbearbeitungsvorrichtung einen, insbesondere ausschließlich, auf der zweiten Seite angeordneten ersten Anschlag, insbesondere ein Anschlaglineal, aufweist. Dieser Anschlag ist dabei in einer, insbesondere zur ersten Richtung senkrechten, zweiten Richtung verschieblich. Auf diese Weise kann das händisch eingeschobene Werkstück soweit in der zweiten Richtung eingeschoben werden, bis es gegen den ersten Anschlag anschlägt. Es ist durchaus auch möglich, insbesondere wenn der erste Anschlag als Anschlaglineal ausgebildet ist, dass das Werkstück händisch noch auf der ersten Seite am ersten Anschlag entlang geschoben wird, bis das Einschub- oder Einzugsystem aktiv wird und das Werkstück fasst. Der erste Anschlag ist jedenfalls dazu ausgelegt, das Aufgeben des Werkstücks im Aufgabebereich in der zweiten Richtung zu begrenzen.

Vorteilhafterweise kann zudem vorgesehen sein, dass die erfindungsgemäße Holzbearbeitungsvorrichtung wenigstens einen in der zweiten Richtung verschieblichen zweiten Anschlag aufweist, der dazu ausgelegt ist, das Aufgeben des Werkstücks im Aufgabebereich in der ersten Richtung zu begrenzen. Auf diese Weise lässt sich das Werkstück händisch so positionieren, dass sowohl in der ersten Richtung als auch in der zweiten Richtung das Werkstück zur Übergabe an das Einschub- oder Einzugsystem ausgerichtet wird. In einer bevorzugten Variante sind wenigstens zwei zweite Anschläge vorgesehen. Gerade bei größeren Werkstücken kann so verhindert werden, dass bei händischer Aufgabe des Werkstücks dieses auch ordnungsgemäß positioniert werden kann. Dabei ist bevorzugt wenigstens einer der zweiten Anschläge auf der ersten Seite und wenigstens ein zweiter der zweiten Anschläge auf der zweiten Seite angeordnet.

Der wenigstens eine zweite Anschlag kann eine Festhalteeinrichtung, insbesondere eine Greifeinrichtung, aufweisen, um das Werkstück zu halten. Wird also im Aufgabebereich das Werkstück gegen den zweiten Anschlag geschoben, kann der zweite Anschlag dann das Werkstück greifen und fixieren. Gegebenenfalls ist es auch möglich, dass der zweite Anschlag in der ersten Richtung und/oder in der zweiten Richtung verschieblich ausgebildet ist. Insofern kann auch der zweite Anschlag Teil des Einschub- oder Einzugsystems der erfindungsgemäßen Holzbearbeitungsvorrichtung sein.

Erfindungsgemäß ist vorgesehen, dass im Bearbeitungsbereich eine in einer Durchlaufrichtung von Werkstücken durchlaufene Durchlaufmaschine vorhanden und das Bearbeitungsaggregat Teil dieser Durchlaufmaschine ist. Die Durchlaufrichtung kann mit der oben beschriebenen ersten Richtung identisch sein. Auf diese Weise kann ein durch das Einschubsystem erfasstes Werkstück eingeschoben und sofort im Durchlauf weiterbearbeitet werden.

Auch kann vorgesehen sein, dass der Aufgabebereich so ausgebildet ist, dass das Werkstück in einer von der Durchlaufrichtung verschiedenen, insbesondere dazu senkrechten, Aufgaberichtung aufgegeben werden kann. Diese Aufgaberichtung kann identisch mit der oben genannten zweiten Richtung sein. Auf diese Weise kann die Aufgabe mit relativ kurzen Wegen erfolgen. In Aufgaberichtung eingeschobene Werkstücke schlagen gegen einen Anschlag auf der zweiten Seite an und werden von dort dann mit dem Einschub- oder Einzugsystem übernommen.

Die Erfindung betrifft ferner ein Verfahren zum Betrieb einer Holzverarbeitungseinrichtung, bei welchem plattenförmige Werkstücke aus Holz- oder Holzersatzstoffen einer oben beschriebenen Holzverarbeitungsvorrichtung zugeführt werden. Das Verfahren umfasst dabei die folgenden Schritte:
i) Bereitstellen eines plattenförmigen Werkstücks.
ii) Automatisiertes oder manuelles Aufgeben des bereitgestellten Werkstücks, was insbesondere unter Ablegen des Werkstücks auf einer Ablage erfolgen kann, wobei das Aufgeben im Aufgabebereich auf der ersten Seite erfolgt. Das Werkstück wird dabei manuell oder automatisiert gegen den ersten Anschlag und/oder wenigstens einen zweiten Anschlag geschoben.
iii) Erfassen des so aufgegebenen Werkstücks durch das Einschub- oder Einzugsystem.
iv) Einschieben des durch das Einschub- oder Einzugsystem erfassten Werkstücks in den Bearbeitungsbereich.
v) Bearbeiten des Werkstücks durch ein im Bearbeitungsbereich angeordnetes Bearbeitungsaggregat.

Je nach Orientierung, Hochkant- oder Querformat, des aufzugebenden Werkstücks können unterschiedliche Verfahrensvarianten eingesetzt werden.

Bevorzugt kann dabei nach einer ersten Variante des erfindungsgemäßen Verfahrens vorgesehen sein, dass in Schritt ii) das Werkstück zunächst automatisiert oder manuell vom Aufgabebereich aus gegen den auf der zweiten Seite vorpositionierten Anschlag und anschließend gegen einen zweiten Anschlag geschoben wird. Anschließend wird das Anschlagen des Werkstücks gegen den zweiten Anschlag detektiert. Diese Verfahrensvariante eignet sich insbesondere für die Aufgabe von rechteckigen Werkstücken, deren kürzere Seiten parallel zur Vorschubrichtung des Einschub- oder Einzugsystems bzw. der Vorschubrichtung des Werkstücks im Bearbeitungsbereich verlaufen.

Eine zweite Variante des erfindungsgemäßen Verfahrens kann vorsehen, dass in Schritt ii) das Werkstück zunächst automatisiert oder manuell vom Aufgabebereich aus gegen die ersten Anschläge auf der ersten und der zweiten Seite und gegen den ersten Anschlag geschoben wird. Nach Schritt iii) und vor Schritt iv) wird dabei der erste Anschlag zusammen mit dem Werkstück auf der zweiten Seite auf eine vorgegebene Endposition verschoben. Diese Variante kann gewählt werden, wenn die längeren Seiten eines rechteckigen Werkstücks parallel zur Vorschubrichtung des Einschub- oder Einzugsystems bzw. der Vorschubrichtung des Werkstücks im Bearbeitungsbereich verlaufen.

Grundsätzlich kann auch vorgesehen sein, dass nach Schritt ii) und vor Schritt iii) das Werkstück manuell oder automatisiert am ersten Anschlag in Richtung des Bearbeitungsbereiches entlang geführt wird.

Gemäß einer vorteilhaften Weiterbildung des erfindungsgemäßen Verfahrens kann vorgesehen sein, dass das Aufgeben des Werkstücks in Aufgaberichtung, die bevorzugt der oben beschriebenen zweiten Richtung entspricht, und das Einschieben in den Bearbeitungsbereich in einer von der Aufgaberichtung verschiedenen, insbesondere hierzu senkrechten, Durchlaufrichtung erfolgt, die mit der oben beschriebenen 1. Richtung identisch sein kann.

Bevorzugt erfolgt das Bearbeiten des Werkstücks im Bearbeitungsbereich im Durchlauf, insbesondere in der oben beschriebenen Durchlaufrichtung.

Die Erfindung wird nachfolgend anhand der Figuren 1 bis 8 näher erläutert.
Fig. 1 zeigt eine Holzbearbeitungsvorrichtung nach dem Stand der Technik in Draufsicht.
Fig. 2 zeigt eine erfindungsgemäße Holzbearbeitungsvorrichtung in Draufsicht.
Die Fig. 3 bis 5 zeigen eine Schrittabfolge eines erfindungsgemäßen Verfahrens nach einer ersten Variante.
Die Fig. 6 bis 8 zeigen eine Schrittabfolge eines erfindungsgemäßen Verfahrens nach einer zweiten Variante.

Die in Fig. 1 dargestellte Vorrichtung wurde bereits eingangs erläutert. Die bereits im Zusammenhang mit Fig. 1 gegebene Erläuterung der Bezugszeichen gilt sinngemäß auch für die Fig. 2 bis 8.

Anders als in Fig. 1 befindet sich der Aufgabebereich 11 der Holzbearbeitungseinrichtung 1 nicht auf der B-Seite, sondern auf der A-Seite, wie man insbesondere in Fig. 2 erkennt. Der Anschlag 14, der im gezeigten Beispiel bevorzugt als Anschlaglineal ausgebildet ist, lässt sich parallel zur Richtung Y in Pfeilrichtung P1 bewegen und in einer vorgegebenen Position fixieren. Auf diese Weise können Werkstücke unterschiedlicher Größe im Aufgabebereich 11 aufgegeben und in den Bearbeitungsbereich 20 eingeschoben werden. Im Aufgabebereich 11 ist bevorzugt ein Tisch 11a angeordnet, der beim Aufgeben des Werkstücks als Auflagefläche auf der A-Seite zur Verfügung steht. Auf der B-Seite dienen die Auflagen 15 und 12 gleichermaßen als Auflagen für das Werkstück, welches von der A-Seite in einer Aufgaberichtung Y auf die B-Seite geschoben wird. Vorzugsweise gibt es parallel zur Y-Richtung verstellbare (Pfeil P3, Pfeil P4) weitere Anschläge 10a und 10b auf der A-Seite bzw. der B-Seite, welche auch an geeigneten Stellen fixierbar sind. Die Anschläge 10a und 10b können beispielsweise auch als Greifer ausgebildet und optional auch in Richtung X verschieblich sein. Schließlich können als Teil eines Einschub- oder Einzugsystems Nocken oder Greifer 16, 17 vorgesehen sein, die dazu ausgelegt sind, das aufgegebene Werkstück zu erfassen und parallel zur Richtung X entweder durch Ziehen oder durch Schieben zu bewegen. Diese Nocken oder Greifer 16, 17 sind dazu vorzugsweise in Richtung des Pfeils P2 parallel zur Richtung X, die auch als Durchlaufrichtung bezeichnet wird, verschieblich und können auch senkrecht zur Zeichenebene absenkbar sein, damit ein Vorschub des Werkstücks durch diese nicht behindert wird.

Das Verfahren gemäß der Erfindung wird im Folgenden anhand der Figuren 3 bis 5 näher erläutert.

In Fig. 3 ist gezeigt, wie ein Werkstück W auf den Tisch 11a des Aufgabebereichs abgelegt ist. Das Werkstück W wird dann in Pfeilrichtung von der A-Seite aus in Richtung des Anschlaglineals 14 geschoben, bis es dort anschlägt, Fig. 4. Die Greifer oder Nocken 17 sind abgesenkt, sodass das Verschieben des Werkstücks W von der A-Seite zur B-Seite nicht behindert wird. Anschließend werden die Greifer oder Nocken 16, 17 in Position gefahren, um das Werkstück W zu greifen oder zu schieben. Sodann erfolgt ein Vorschub in Durchlaufrichtung X zum Bearbeitungsbereich 20 hin, Fig. 5, bis das Werkstück W dort übernommen und bevorzugt im Durchlauf bearbeitet wird. Dazu ist das Bearbeitungsaggregat 19 erfindungsgemäß Teil einer Durchlaufmaschine Die genannte Schrittfolge eignet sich insbesondere für Werkstücke W, die in Bezug auf die XY-Ebene hochkant, d. h. mit ihrer längeren Seite in Richtung X orientiert sind.

Eine Verfahrensvariante ist in Fig. 6 bis 8 gezeigt. Dort wird zunächst das Werkstück W im Aufgabebereich 11 auf der A-Seite wieder auf den Tisch 11a abgelegt und gegen den Anschlag 10a und auch den Anschlag 14 geschoben, Fig. 6. In diesem Fall kommen die Greifer 16 ins Spiel und übernehmen das Werkstück W. Dann wird der Anschlag 14 in Y Richtung verstellt, bis abhängig von der Größe des Werkstücks W die entsprechende Y-Position erreicht ist, Fig. 7. Anschließend wird erfindungsgemäß das Werkstück in Richtung X bzw. der Durchlaufrichtung in Richtung des Bearbeitungsbereich 20 bewegt. Dazu dienen im vorliegenden Fall die hier als Greifer 16 ausgebildeten Komponenten des Einzug- oder Einschubsystems.

Da die beweglichen Komponenten ausschließlich auf der B-Seite angeordnet sind, besteht für eine Bedienperson beim Aufgeben des Werkstücks nicht die Gefahr, mit entsprechenden beweglichen Komponenten in Kontakt zu kommen, was die Gefahr von Klemmungen oder sonstigen Verletzungen reduziert.

## Patentansprüche

1. Holzbearbeitungsvorrichtung (1) zum Bearbeiten von plattenförmigen Werkstücken (W) aus Holz oder Holzersatzstoffen, aufweisend:
einen Bearbeitungsbereich (20), in welchem sich das Werkstück (W) während dessen Bearbeitung aufhält und welcher wenigstens ein Bearbeitungsaggregat (19) aufweist, mit welchem das Werkstück (W) bearbeitet werden kann,
ein Einschub- oder Einzugsystem (16, 17), welches dazu ausgelegt ist, das plattenförmige Werkstück (W) zu erfassen und in den Bearbeitungsbereich (20) einzuschieben,
einen Aufgabebereich (11), in welchem ein Werkstück automatisiert oder manuell zur nachfolgenden Erfassung durch das Einschub- oder Einzugsystem (16, 17) aufgegeben werden kann, wobei die Holzbearbeitungsvorrichtung (1) eine dem Bearbeitungsbereich (20) abgewandte erste Seite (A) und einem dem Bearbeitungsbereich (20) zugewandte zweite Seite (B) aufweist,
**dadurch gekennzeichnet,**
**dass** der Aufgabebereich (11) auf der ersten Seite (A) angeordnet ist, wobei im Bearbeitungsbereich (20) eine in einer Durchlaufrichtung (X) von Werkstücken (W) durchlaufene Durchlaufmaschine vorhanden und das Bearbeitungsaggregat (19) Teil dieser Durchlaufmaschine ist, wobei der Bearbeitungsbereich (20) eine Kettenbahn (13) umfasst, entlang derer die Werkstücke (W) durch den Bearbeitungsbereich (20) geführt werden.

2. Holzbearbeitungsvorrichtung (1) nach Anspruch 1,
**dadurch gekennzeichnet,**
**dass** das Einschub- oder Einzugsystem (16, 17) dazu ausgelegt ist, das Werkstück (W), insbesondere mittels in der Durchlaufrichtung (X) verschieblichen (P2) Nocken oder Greifern (16, 17), in der Durchlaufrichtung (X) in den Bearbeitungsbereich (20) einzuschieben oder einzuziehen.

3. Holzbearbeitungsvorrichtung (1) nach einem der vorigen Ansprüche,
**dadurch gekennzeichnet,**
**dass** die Holzbearbeitungsvorrichtung (1) einen, insbesondere ausschließlich, auf der zweiten Seite (B) angeordneten ersten Anschlag (14), insbesondere ein Anschlaglineal, aufweist, welches in einer, insbesondere zur Durchlaufrichtung (X) senkrechten, zweiten Richtung (Y) verschieblich ist, wobei der erste Anschlag (14) dazu ausgelegt ist, das Aufgeben des Werkstücks (W) im Aufgabebereich (11) in der zweiten Richtung (Y) zu begrenzen.

4. Holzbearbeitungsvorrichtung (1) nach einem der vorigen Ansprüche,
**dadurch gekennzeichnet,**
**dass** sie wenigstens einen in der zweiten Richtung (Y) verschieblichen zweiten Anschlag (10a, 10b) aufweist, der dazu ausgelegt ist, das Aufgeben des Werkstücks (W) im Aufgabebereich (11) in Durchlaufrichtung (X) zu begrenzen.

5. Holzbearbeitungsvorrichtung (1) nach Anspruch 4,
**dadurch gekennzeichnet,**
**dass** wenigstens zwei zweite Anschläge (10a, 10b) vorgesehen sind, wobei wenigstens einer (10a) der zweiten Anschläge (10a, 10b) auf der ersten Seite (A) und wenigstens ein zweiter (10b) der zweiten Anschläge (10a, 10b) auf der zweiten Seite (B) angeordnet ist.

6. Holzbearbeitungsvorrichtung (1) nach einem der Ansprüche 4 oder 5,
**dadurch gekennzeichnet,**
**dass** der wenigstens eine zweite Anschlag (10a, 10b) eine Festhalteeinrichtung, insbesondere eine Greifeinrichtung, aufweist, um das Werkstück (W) zu halten.

7. Holzbearbeitungsvorrichtung (1) nach einem der vorigen Ansprüche,
**dadurch gekennzeichnet,**
**dass** der Aufgabebereich (11) so ausgebildet ist, dass das Werkstück (W) in einer von der Durchlaufrichtung (X) verschiedenen, insbesondere dazu senkrechten, Aufgaberichtung (Y) aufgegeben werden kann.

8. Verfahren zum Betrieb einer Holzverarbeitungseinrichtung, bei welchem plattenförmige Werkstücke (W) aus Holz- oder Holzersatzstoffen einer Holzverarbeitungsvorrichtung (1) nach einem der vorigen Ansprüche zugeführt werden, wobei das Verfahren folgende Schritte umfasst:
i) Bereitstellen eines plattenförmigen Werkstücks (W),
ii) automatisiertes oder manuelles Aufgeben des bereitgestellten Werkstücks (W), insbesondere unter Ablegen des Werkstücks (W) auf einer Ablage (11a), im Aufgabebereich (11) auf der ersten Seite, wobei das Werkstück (W) manuell oder automatisiert gegen den ersten Anschlag (14) und/oder wenigstens einen zweiten Anschlag (10a, 10b) geschoben wird,
iii) Erfassen des so aufgegebenen Werkstücks (W) durch das Einschub- oder Einzugsystem (16, 17),
iv) Einschieben des durch das Einschub- oder Einzugsystem (16, 17) des erfassten Werkstücks (W) in den Bearbeitungsbereich (20),
iv) Bearbeiten des Werkstücks (W) durch ein im Bearbeitungsbereich (20) angeordnetes Bearbeitungsaggregat (19).

9. Verfahren nach Anspruch 8,
**dadurch gekennzeichnet,**
**dass** in Schritt ii) das Werkstück (W) zunächst automatisiert oder manuell vom Aufgabebereich (11) aus gegen den auf der zweiten Seite (B) vorpositionierten Anschlag (14) und anschließend gegen einen zweiten Anschlag (10a, 10b) geschoben wird, und dass anschließend das Anschlagen des Werkstücks (W) gegen den zweiten Anschlag (10a, 10b) detektiert wird.

10. Verfahren nach Anspruch 8,
**dadurch gekennzeichnet,**
**dass** in Schritt ii) das Werkstück zunächst automatisiert oder manuell vom Aufgabebereich (11) aus gegen die ersten Anschläge (10a, 10b) auf der ersten und der zweiten Seite (A, B) und gegen den ersten Anschlag (14) geschoben wird, wobei nach Schritt iii) und vor Schritt iv) der erste Anschlag (14) zusammen mit dem Werkstück (W) auf der zweiten Seite (B) auf eine vorgegebene Endposition verschoben wird.

11. Verfahren nach einem der Ansprüche 8 bis 10,
**dadurch gekennzeichnet,**
**dass** nach Schritt ii) und vor Schritt iii) das Werkstück (W) manuell oder automatisiert am ersten Anschlag (14) in Richtung des Bearbeitungsbereiches entlang geführt wird.

12. Verfahren nach einem der Ansprüche 8 bis 11,
**dadurch gekennzeichnet,**
**dass** das Aufgeben des Werkstücks (W) in einer Aufgaberichtung (Y) und das Einschieben in den Bearbeitungsbereich (20) in einer von der Aufgaberichtung (Y) verschiedenen, insbesondere hierzu senkrechten, Durchlaufrichtung (X) erfolgt.

13. Verfahren nach einem der Ansprüche 8 bis 12,
**dadurch gekennzeichnet,**
**dass** das Bearbeiten des Werkstücks (W) im Bearbeitungsbereich (20) im Durchlauf, insbesondere in der Durchlaufrichtung (X), erfolgt.

## Claims

1. Wood processing device (1) for processing board-shaped workpieces (W) of wood or wood substitutes, comprising:
a processing area (20) in which the workpiece (W) is stationary whilst being machined and which has at least one processing assembly (9) with which the workpiece (W) can be processed;
an insert or entry system (16, 17) which is configured to seize the board-shaped workpiece (W) and slide it into the processing area (20),
a pick-up area (11) in which a workpiece can be picked up automatically or manually for subsequent seizure by the insert or entry system (16, 17), wherein the wood processing device (1) has a first side (A) that faces away from the processing area (20), and a second side (B) that faces the processing area (20),
**characterised in that**
the pick-up area (11) is arranged on the first side (A), wherein the processing area (20) is provided with a continuous throughfeed machine through which the workpieces (W) run in a throughfeed direction (X), and the processing assembly (19) is part of this throughfeed machine, wherein the processing area (20) comprises a chain track (13) along which the workpieces (W) are guided through the processing area (20).

2. Wood processing device (1) according to Claim 1
**characterised in that**
the insert or entry system (16, 17) is configured to slide or draw the workpiece (W) into the processing area (20) in the throughfeed direction (X), in particular by means of cams or grippers (16, 17) that are displaceable in the throughfeed direction (X).

3. Wood processing device (1) according to one of the preceding claims,
**characterised in that**
the wood processing device (1) has a first stop (14), in particular a stop line, which is arranged in particular exclusively on the second side (B) and which is displaceable in a second direction (Y), in particular perpendicular to the feed direction (X), wherein the first stop (14) is configured to restrict the pick up of the workpiece (W) in the pick-up area (11) in the second direction (Y).

4. Wood processing device (1) according to one of the preceding claims **characterised in that**
it has at least one second stop (10a, 10b) that is displaceable in the second direction (Y) and is configured to restrict the pick up of the workpiece (W) in the pick-up area (11) in the throughfeed direction (X).

5. Wood processing device (1) according to Claim 4
**characterised in that**
at least two second stops (10a, 10b) are provided wherein at least one stop (10a) of the second stops (10a, 10b) is arranged on the first side (A) and at least a second (10b) of the second stops (10a, 10b) is arranged on the second side (B).

6. Wood processing device (1) according to one of the Claims 4 or 5
**characterised in that**
the at least one second stop (10a, 10b) has a securing device, in particular a gripper device, in order to hold the workpiece (W).

7. Wood processing device (1) according to one of the preceding claims
**characterised in that**
the pick-up area (11) is configured so that the workpiece (W) can be picked up in a pick-up direction (Y) which is different from the throughfeed direction (X) and in particular perpendicular thereto.

8. Method for operating a wood processing device in which board-shaped workpieces (W) of wood or wood substitutes are supplied to a wood processing device (1) according to one of the preceding claims wherein the method comprises the following steps:
i) providing a board-shaped workpiece (W)
ii) automatically or manually picking up the prepared workpiece (W), in particular by depositing the workpiece (W) on a support place (11a) in the pick-up area (11) on the first side, wherein the workpiece (W) is pushed manually or automatically against the first stop (14) and/or at least a second stop (10a, 10b)
iii) grasping the thus deposited workpiece (W) by the insert or entry system (16, 17)
iv) sliding the workpiece (W) seized by the insert or entry system (16, 17) into the processing area (20),
iv) processing the workpiece (W) by a processing assembly (19) that is arranged in the processing area (20).

9. Method according to Claim 8
**characterised in that**
in step ii) the workpiece (W) is first pushed automatically or manually out from the pick-up area (11) against the stop (14) previously positioned on the second side (B), and then against a second stop (10a, 10b), and that the stopping of the workpiece (W) against the second stop (10a, 10b) is detected.

10. Method according to Claim 8
**characterised in that**
in step ii) the workpiece is first pushed automatically or manually out from the pick-up area (11) against the first stops (10a, 10b) on the first and second sides (A, B) and against the first stop (14), wherein after step iii) and before step iv) the first stop (14) is moved together with the workpiece (W) on the second side (B) to a predetermined end position.

11. Method according to one of Claims 8 to 10
**characterised in that**
after step ii) and before step iii) the workpiece (W) is guided along manually or automatically at the first step (14) in the direction of the processing area.

12. Method according to one of Claims 8 to 11
**characterised in that**
the picking up of the workpiece (W) takes place in a pick-up direction (Y) and the insertion into the processing area (20) takes place in a throughfeed direction (X) that is different from the pick-up direction (Y), in particular perpendicular thereto.

13. Method according to one of Claims 8 to 12
**characterised in that**
processing the workpiece (W) in the processing area (20) takes place in continuous feed, in particular in the throughfeed direction (X).

## Revendications

1. Dispositif de traitement du bois (1) pour l'usinage de pièces en forme de plaque (W) en bois ou en matériaux de substitution du bois, comprenant:
une zone d'usinage (20) dans laquelle se trouve la pièce (W) pendant son usinage et qui comporte au moins une unité d'usinage (19) permettant d'usiner la pièce (W),
un système d'insertion ou d'alimentation (16, 17), qui est conçu pour saisir la pièce en forme de plaque (W) et l'introduire dans la zone d'usinage,
une zone de chargement (11) dans laquelle une pièce peut être introduite automatiquement ou manuellement pour être ensuite détectée par le système d'insertion ou d'alimentation (16,17), dans lequel le dispositif de traitement du bois (1) présente un premier côté (A) tourné à l'opposé de la zone d'usinage (20) et un second côté (B) orienté vers celle-ci,
**caractérisé en ce**
**que** la zone de chargement (11) est disposée sur le premier côté (A), dans lequel, dans la zone d'usinage (20), une machine à passage continu parcourue dans un sens de passage (X) des pièces (W) est présente, et l'unité d'usinage (19) fait partie de cette machine à passage continu, dans lequel la zone d'usinage (20) comprend un convoyeur à chaîne (13) le long duquel les pièces (W) sont guidées à travers la zone d'usinage (20).

2. Dispositif de traitement du bois (1) selon la revendication 1,
**caractérisé en ce**
**que** le système d'insertion ou d'alimentation (16,17) est conçu pour insérer ou alimenter la pièce (W) dans la zone d'usinage (20) dans le sens de passage (X), notamment au moyen de cames ou de griffes (16, 17) déplaçables dans le sens de passage (X).

3. Dispositif de traitement du bois (1) selon l'une quelconque des revendications précédentes,
**caractérisé en ce**
**que** le dispositif de traitement du bois (1) comporte une première butée (14), disposée notamment exclusivement sur le second côté (B), en particulier une règle de butée, laquelle est mobile dans une seconde direction (Y), notamment perpendiculaire au sens de passage (X), dans lequel la première butée (14) est conçue pour limiter, dans la seconde direction (Y), le chargement de la pièce dans la zone de chargement (11).

4. Dispositif de traitement du bois (1) selon l'une quelconque des revendications précédentes,
**caractérisé en ce**
**qu'**il comporte au moins une deuxième butée (10a, 10b) déplaçable dans la seconde direction (Y), qui est conçue pour limiter le chargement de la pièce (W) dans la zone de chargement (11) en sens de passage (X).

5. Dispositif de traitement du bois (1) selon la revendication 4,
**caractérisé en ce**
**qu'**au moins deux deuxièmes butées (10a, 10b) sont prévues, dans lequel au moins une butée (10a) des deuxièmes butées (10a, 10b) est agencée sur le premier côté (A) et au moins une deuxième butée (10b) des deuxièmes butées (10a, 10b) est agencée sur le second côté (B).

6. Dispositif de traitement du bois (1) selon l'une quelconque des revendications 4 ou 5,
**caractérisé en ce**
**que** l'au moins une deuxième butée (10a, 10b) comporte un dispositif de retenue, surtout un dispositif de préhension, pour maintenir la pièce (W).

7. Dispositif de traitement du bois (1) selon l'une quelconque des revendications précédentes,
**caractérisé en ce**
**que** la zone de chargement (11) est formée de manière que la pièce (W) puisse être introduite dans une direction de chargement (Y) différente du sens de passage (X), notamment perpendiculaire à celui-ci.

8. Procédé de fonctionnement d'un dispositif de traitement du bois, dans lequel des pièces en forme de plaque (W) en bois ou en matériaux de substitution du bois sont introduites dans un dispositif de traitement du bois (1) selon l'une quelconque des revendications précédentes, dans lequel le procédé comporte les étapes suivantes:
i) fournir une pièces en forme de plaque (W),
ii) chargement automatique ou manuel de la pièce (W) fournie, surtout en plaçant la pièce (W) sur un support (11a), dans la zone de chargement (11) sur le premier côté, dans lequel la pièce (W) est poussée automatiquement ou manuellement contre la première butée (14) et/ou au moins une deuxième butée (10a, 10b),
iii) saisir la pièce (W) ainsi introduite par le système d'insertion ou d'alimentation (16,17),
iv) introduire la pièce (W) saisie par le système d'insertion ou d'alimentation (16,17) dans la zone d'usinage (20),
v) usiner la pièce (W) par une unité d'usinage (19) agencée dans la zone d'usinage (20).

9. Procédé selon la revendication 8,
**caractérisé en ce**
**que** à l'étape ii), la pièce est d'abord déplacée automatiquement ou manuellement depuis la zone de chargement (11) contre la butée (14) prépositionnée au second côté (B), et est déplacée ensuite contre une deuxième butée (10a, 10b), et **en ce que** l'appui de la pièce (W) contre la deuxième butée (10a, 10b) est ensuite détecté.

10. Procédé selon la revendication 8,
**caractérisé en ce**
**que** à l'étape ii), la pièce (W) est d'abord déplacée automatiquement ou manuellement depuis la zone de chargement (11) contre les premières butées (10a, 10b) sur le premier et le second côté (A, B), et contre la première butée (14), dans lequel, après l'étape iii) et avant l'étape iv), la première butée (14) ensemble avec la pièce (W) sur le second côté (B) est déplacée à une position finale prédéterminée.

11. Procédé selon l'une quelconque des revendications 8 à 10,
**caractérisé en ce**
**qu'**après l'étape ii) et avant l'étape iii), la pièce (W) est guidée manuellement ou automatiquement le long de la première butée (14) vers la zone d'usinage.

12. Procédé selon l'une quelconque des revendications 8 à 11,
**caractérisé en ce**
**que** le chargement de la pièce (W) est réalisée dans une direction de chargement (Y) et l'introduction dans la zone d'usinage (20) est réalisée dans un sens de passage (X) différent de la direction de chargement (Y), surtout perpendiculaire à celle-ci.

13. Procédé selon l'une quelconque des revendications 8 à 12,
**caractérisé en ce**
**que** l'usinage de la pièce (W) dans la zone d'usinage (20) est réalisé en continu, surtout dans le sens de passage (X).
